# EUROPÄISCHE PATENTANMELDUNG

(11) **EP 1 754 582 A1**
(43) Veröffentlichungstag der Anmeldung: **21.02.2007**
(21) Anmeldenummer: 06405330.9
(22) Anmeldetag: 03.08.2006
(51) Int. Cl.: B27M 3/04, B27F 1/02

(54) **Verfahren zum Herstellen von Dielenelementen**

(30) Priorität: 20.08.2005 CH 13612005
(71) Anmelder: Matra Holz Martin Schumacher, 6112 Doppelschwand (CH)
(72) Erfinder: Schumacher, Martin, 6112 Doppelschwand (CH)
(74) Vertreter: Schneider Feldmann AG Patent- und Markenanwälte

(57) **Zusammenfassung**

Das erfindungsgemässe Verfahren erlaubt, Dielenelemente (2) mit Verbindungsprofil (6,7) mit reduziertem Materialaufwand aus einer Platte (1) herzustellen. Das Verfahren ist kompatibel zu bestehenden Produktionsstrassen und weist eine vergleichbare Effizienz auf.
Eine Platte (1) wird entlang einer Sollbruchstelle (11) zwischen zwei Nuten (16,17) aufgetrennt, insbesondere durch Brechen oder Spalten. Aus dem resultierenden gestuften Kantenprofil wird anschliessend das endgültige Verbindungsprofil (16,17) ausgefräst. Der beim erfindungsgemässen Verfahren auftretende Materialverlust ist wesentlich geringer als beim Verfahren nach dem Stand der Technik.

## Beschreibung

### Technisches Gebiet

Die Erfindung betrifft ein Verfahren zur Herstellung von Dielenelementen mit Verbindungsprofil aus einer Platte, sowie eine Vorrichtung zur Herstellung von Dielenelementen nach dem erfindungsgemässen Verfahren.

### Stand der Technik

Für die Erstellung von dekorativen und qualitativ hochwertigen Fussböden gibt es verschiedene Möglichkeiten, insbesondere Laminatböden, Parkettböden, Linoleumböden, Echtholzböden und Korkböden. Solche Böden werden in der Regel in Form von einzelnen Dielenelementen produziert und verkauft, und anschliessend auf einem entsprechend vorbereiteten Untergrund bündig verlegt.
Klassische Dielenböden, bei welchen die Dielenelemente verleimt werden, werden zunehmend durch Dielenelemente mit reversiblem Nut-Feder-System verdrängt. Solche Dielenelemente können mit Hilfe entsprechend geformter Verbindungsprofile form- und kraftschlüssig verbunden werden. Weil kein Klebstoff benötigt wird, können solche Böden sogar reversibel verlegt und beispielsweise bei einem Umzug mitgenommen werden. Ein sehr verbreitetes Nut-Feder-System ist beispielsweise das sogenannte Uniclic^{®}-System der Firma Unilin Decor, Belgien.

Beim gebräuchlichen Herstellungsverfahren wird eine Platte mittels Sägefräsen in mehrere Dielenelemente aufgetrennt. Anschliessend werden die Dielenelemente an allen vier Kanten mit einem entsprechenden Verbindungsprofil versehen. Dies geschieht in der Regel mittels einer Profilfräse. Durch das Auseinandersägen der Platte und das Ausfräsen des Verbindungsprofils kommt es zu Materialverlust. Insbesondere wird die verbleibende nutzbare Oberfläche reduziert. Bei einer Diele mit einer effektiv resultierenden Breite von 192 mm gehen beispielsweise bei der Fertigung 13.2 mm durch den Materialverlust beim Auseinandersägen und Profilfräsen verloren. Bei einem ursprünglichen Anteil eines einzelnen Dielenelements an der Platte von 205.2 mm resultiert damit eine nutzbare Oberfläche von 93.6%.
Da Dielenböden nach Fläche verkauft werden, steigen damit die Material- und Fertigungskosten pro Fläche. Dieses Problem wird umso wichtiger, je qualitativ hochstehender und damit auch teurer die Ausgangsmaterialien sind. Eine Herstellung von Dielenelementen mit geringerem Materialverlust ist deshalb aus ökonomischen Gründen wünschenswert.

### Darstellung der Erfindung

Aufgabe der Erfindung ist es, ein Verfahren der eingangs erwähnten Art zur Verfügung zu stellen, das es erlaubt, Dielen mit Verbindungsprofil mit reduziertem Materialaufwand herzustellen, beziehungsweise bei gleichbleibenden Materialkosten mehr Dielenbodenfläche zu produzieren.
Zudem ist ein solches erfindungsgemässes Verfahren kompatibel zu bestehenden Produktionsstrassen sein, und eine vergleichbare Effizienz aufweisen.

Diese und andere Aufgaben werden durch ein erfindungsgemässes Verfahren und eine erfindungsgemässe Vorrichtung gelöst, gemäss den unabhängigen Ansprüchen. Weitere bevorzugte Ausführungsformen sind in den abhängigen Ansprüchen gegeben.

Das Prinzip eines erfindungsgemässen Verfahrens beruht darauf, die Platte nicht in einzelne Dielenelemente zu zersägen, sondern entlang einer Sollbruchstelle zwischen zwei Nuten aufzutrennen. Die zwei Nuten sind an gegenübertiegenden Seiten der Platte parallel und versetzt zueinander angeordnet. Das Auftrennen der Platte kann mit verschiedenen Methoden erfolgen, insbesondere durch Brechen oder Spalten. Aus dem resultierenden gestuften Kantenprofil wird dann anschliessend das endgültige Verbindungsprofil ausgefräst. Der bei einem solchen erfindungsgemässen Verfahren auftretende Materialverlust ist wesentlich geringer als beim Verfahren nach dem Stand der Technik, weil beim Auftrennen der Platte in die einzelnen Dielenelemente ein wesentlich geringerer Materialverlust auftritt.

### Kurze Beschreibung der Zeichnungen

Im folgenden wird das erfindungsgemässe Verfahren und die erfindungsgemässe Vorrichtung anhand von Zeichnungen erläutert,
Figur 1 zeigt schematisch das Herstellungsverfahren für Dielenelemente mit Verbindungsprofil gemäss dem Stand der Technik, anhand eines Querschnitts durch die Platte.
Figur 2 zeigt eine Platte von oben, mit den daraus herzustellenden Dielenelementen.
Figur 3 zeigt schematisch gemäss dem Stand der Technik gefertigte Dielenelemente und Ihre Oberfläche vor und nach dem Ausfräsen der Verbindungsprofile, anhand eines Querschnitts durch die Platte.
Figur 4 zeigt schematisch die Herstellung von Dielenelementen mit Verbindungsprofil nach einem erfindungsgemässen Verfahren, anhand eines Querschnitts durch die Platte.
Figur 4a zeigt schematisch die Platte aus Figur 4 mit ausgefräster erster und zweiter Nut, vor und nach dem Abtrennen eines Dielenelements entlang der Sollbruchstelle.
Figur 5 zeigt weitere mögliche Varianten für die Anordnung der ersten und zweiten Nut und der Sollbruchstelle in einem erfindungsgemässen Verfahren.
Figur 6 zeigt schematisch eine mögliche Anordnung von Sägefräsen zum Ausfräsen der zwei Nuten in einer erfindungsgemässen Vorrichtung, in Aufsicht auf die Längsachse einer Platte.
Figur 7 zeigt schematisch eine mögliche Variante für das Abbrechen eines Dielenelements in einer erfindungsgemässen Vorrichtung.
Figur 8 zeigt schematisch eine mögliche Variante für das gleichzeitige Aufbrechen einer Platte in die einzelnen Dielenelemente in einer erfindungsgemässen Vorrichtung.
Figur 9 zeigt schematisch das Auftrennen der Dielenelemente entlang der Sollbruchstelle durch eine Spaltvorrichtung in einer erfindungsgemässen Vorrichtung, anhand eines Querschnitts durch die Platte.
Figur 10 zeigt eine weitere mögliche Ausführungsform einer Spaltvorrichtung für das Auftrennen der Dielenelemente entlang der Sollbruchstelle in einer erfindungsgemässen Vorrichtung, in perspektivischer Ansicht.

### Ausführung der Erfindung

Das Herstellungsverfahren nach dem Stand der Technik wird verdeutlicht anhand von Figur 1. Diese zeigt anhand eines Querschnitts durch eine Platte 1 die Anordnung des Sägefräsenblatts 5, mit welchem die Dielenelemente 2, 2' getrennt werden. Dabei geht das Materialvolumen der Platte 1 am Ort des Fräsenblatts 5 verloren. Bei den resultierenden Dielenelementen 2, 2' werden anschliessend mittels einer entsprechend gestalteten Profilfräse die gegensätzlichen ersten und zweiten Verbindungsprofile 6, 7 ausgefräst. Dabei geht wiederum Material 8 verloren.

Figur 2 erläutert die Anordnung der einzelnen Dielenelemente 2 auf einer Platte 1. Solche Platten werden je nach gewünschter Eigenschaft aus Faserplatten verschiedener Qualitäten hergestellt, in der Regel HDF (hochverdichtete Faserplatte). Bei Parkettböden kann das Trägermaterial auch Echtholz sein. Auf der später sichtbaren Oberfläche 4 der Platte 1 wird eine Schicht Laminat, Linoleum, Echtholz-Furnier oder Kork aufgepresst. Die Gesamtdicke einer Platte beträgt in der Regel 6 - 9 mm.
Eine mögliche Plattengrösse ist beispielsweise 2050 mm X 2620 mm. Vor dem Auftrennen in einzelne Dielenelemente 2 wird die Platte noch entlang einer Querschnittachse 13 in zwei Hälften gesägt. Dies erleichtert aus das Aufstellen der Platten zur Auskühlen nach dem Verpressen der verschiedenen Schichten.
Die Platte 1 wird anschliessend oft mittels einer parallel zur Oberflächenstruktur angebrachten Scannerlinie exakt ausgerichtet, so dass die parallelen Achsen 3 parallel zu einer eventuell sichtbaren Oberflächenstruktur der Platte orientiert sind, damit die Dielenelemente 2 nach einem späteren Zusammenbau durchgehende Strukturlinien aufweisen.
Nun wird die Platte 1 entlang der parallelen Achsen 3 in Dielenelemente 2 gleicher Breite zersägt. Diese werden gewendet, so dass die später als Fussboden sichtbare Oberfläche 4 nach unten zu liegen kommt, und die Verbindungsprofile werden ausgefräst.

Figur 3 verdeutlicht den Verlust an nutzbarer Oberfläche 4 bei gemäss dem Stand der Technik gefertigten Dielenelementen 2. Der ursprüngliche Anteil eines Dielenelements 2 an der Platte 1 ist mit a bezeichnet.
Beim Zersägen geht das Materialvolumen 8' verloren. Bei einer gängigen Produktionsanlage mit Sägefräsenblättern von 2.2 mm Dicke geht damit pro zu produzierendes Dielenelement 2.2 mm Oberflächenbreite verloren.
Beim anschliessenden Ausfräsen der Verbindungsprofile 6, 7 geht wiederum Material 8 verloren, was einer weiteren Reduktion der Oberfläche um 11 mm entspricht. Wie bereits obenstehend erläutert führt dies dann, bei einem ursprünglichen Anteil eines einzelnen Dielenelements 2 an der Platte 1 von a = 205.2 mm und einer schlussendlichen Breite des Dielenelements 2 von b = 192 mm, zu einem Oberflächenverlust von c = 13.2 mm, bzw. 6.4%.
Bei schmäleren Dielenelementen ist der Verlust entsprechend grösser. Bei einem analog hergestellten Dielenelement mit einer schlussendlichen Breite von b = 100 mm, beispielsweise, beträgt der Verlust an nutzbarer Oberfläche sogar 11.7%.

Die genannten Werte beruhen auf einem konkreten Beispiel aus der Industrie, und können natürlich in einem gewissen Rahmen variieren.

Eine mögliche Ausführungsform eines erfindungsgemässen Verfahrens zur Herstellung von Dielenelementen mit Verbindungsprofil wird nun in den Figuren 4 und 4a schematisch erläutert.
Anstatt die Platte 1 einfach zu zersägen wird mittels einer Sägefräse 5 mit schrägem Schneideprofil 12 eine erste Nut 16 in die später als Fussboden dienende erste Oberfläche 4 eingefräst. Von der entgegengesetzten Oberfläche 4' her wird mit einer zweiten Sägefräse 5' eine zweite Nut 17 eingefräst, versetzt zur ersten Nut 16. Das Schneidenprofil 12, 12' kann auch gerade sein. Die Nuten 16, 17 können zudem anstatt mit Sägefräsen auch mit Nutenfräsen ausgefräst werden.
Die kürzeste Verbindung zwischen den zwei Nuten 16, 17 ist in der gezeigten Ausführungsform die Verbindung 11 zwischen den tiefsten Stellen 25, 25' der Nuten 16, 17. Dies ist nun mechanisch die schwächste Stelle der Platte 1, und dient als Sollbruchstelle 11 für das spätere Brechen oder Spalten der Platte 1. Es resultieren die aufgetrennten Dielenelemente 2, 2', gezeigt im unteren Teil der Figur 4a, die nun ein gestuftes Kantenprofil ausweisen, bestehend aus den Oberflächen der Nuten 16, 17 und der nun offenliegenden Sollbruchstelle 11. Mit einer Profilfräse werden nun noch die fertigen ersten 6 und zweiten 7 Verbindungsprofile ausgefräst.
Bei Versuchen mit Dielenplatten mit handelsüblichen Eigenschaften wurde festgestellt, dass eine Sollbruchstelle einer Breite von 6 - 7 mm noch problemlos gebrochen werden kann. Bei einem Spalten der Sollbruchstelle hingegen ist die mögliche Breite primär durch die erreichbare Stabilität und Präzision der Spaltvorrichtung begrenzt, und wesentlich grösser als bei einem Brechen der Sollbruchstelle.
Bei Versuchen wurde ein Oberflächenverlust von noch c = 8 mm erreicht. Bei einem gleichbleibenden a = 205.2 mm resultiert damit eine effektive Oberflächenbreite des Dielenelements 2 von b = 197.2 mm. Der relative Verlust beträgt damit noch 3.9%, und ist damit rund ein Drittel kleiner als beim Stand der Technik. Bei einer, grob geschätzten, weltweiten Jahresproduktion von 400 Mio. Quadratmetern Laminat-Dielenböden würde dies zusätzlichen 8 Mio. Quadratmetern Fläche entsprechen, bei gleichem Aufwand für Material und Produktion.

Bei a = 113.2 mm, was gemäss Stand der Technik einer effektiven Dielenbreite von b = 100 mm entspricht, beträgt die neue erreichbare effektive Dielenbreite b = 105.2 mm. Der relative Verlust beträgt noch 7.1% statt 11.3%, was einer zusätzlichen Fläche von 19 Mio. Quadratmetern Laminat-Fussboden entsprechen würde.

Analog zum Auftrennen der Dielenelemente in Längsrichtung kann die Platte 1, oder die bereits getrennten Dielenelemente 2, auch quer zu den parallelel Achsen 3 mit einem erfindungsgemässen Verfahren weiter aufgetrennt werden. Bei längeren Dielenelementen ist der dabei erreichbare Materialgewinn jedoch gering. Bei quadratischen Dielenelementen ist der Materialgewinn jedoch ebenfalls bedeutsam.

Die in den Figuren 4 und 4a gezeigte Ausgestaltungsform der ersten 16 und zweiten 17 Nut ist nur ein mögliches Beispiel. Figur 5 zeigt weitere mögliche Varianten, die jedoch keineswegs eine abschliessende Aufzählung darstellen. Alle gezeigten Varianten können sowohl mit Sägefräsen als auch mit Nutfräsen gefertigt werden. Die Nuten 16, 17 links in Figur 5 sind sehr nahe zueinander angeordnet. Die verbleibende Sollbruchstelle 11 ist sehr schmal, und leicht zu trennen. Die Nuten 16, 17 in der Mitte der Figur 5 sind analog zu den Figuren 4 und 4a angeordnet, jedoch mit waagrechtem Schnittprofil. Bei den Nuten 16, 17 rechts in Figur 5 ist die kürzeste Verbindung zwischen den beiden Nuten 16, 17 senkrecht zur Plattenebene orientiert. Die Sollbruchstelle 11 verläuft damit annähernd senkrecht.
Die optimalste Anordnung und Ausgestaltung der ersten 16 und zweiten 17 Nut ist vor allem abhängig vom in einem nächsten Schritt auszufräsenden Kantenprofil. Ein weiterer wichtiger Punkt ist die Materialeigenschaft des Plattenmaterials, so zum Beispiel die Schichtung der Fasern. Des weiteren ist immer darauf zu achten, dass die Sollbruchstelle klar und eindeutig definiert ist.

Figur 6 zeigt schematisch eine mögliche Gestaltungsform eines Teils einer erfindungsgemässen Vorrichtung zum Ausfräsen der ersten und zweiten Nuten 16, 17 aus der Platte 1 in einem einzigen parallelen Arbeitsgang. Eine der Anzahl paralleler Schnittachsen 3 entprechende Zahl Schneidfräsen 5 sind oberhalb der Platte 1 mit identischem Abstand untereinander über die Breite der Platte 1 verteilt angeordnet, und fräsen die ersten Nuten aus einer ersten Oberfläche 4. Eine gleiche Anzahl Fräsen 5' ist analog unterhalb der Platte 1 angeordnet, um die zweiten Nuten auszufräsen. Die einzelnen Fräsen können auf einer Linie oder auch versetzt angeordnet sein. Eine analoge erfindungsgemässe Vorrichtung kann auch mit Nutfräsen realisiert werden, also mit schnell rotierenden Fräsköpfen, mit einer Drehachse senkrecht zur Plattenebene.

Figur 7 zeigt schematisch eine mögliche Gestaltungsform eines weiteren Teils einer erfindungsgemässen Vorrichtung, zum Abtrennen der Dielenelemente 2, 2' von der Platte 1 durch Brechen. Nach dem Ausfräsen der ersten und zweiten Nuten 16, 17 wird die Platte 1 schrittweise oder kontinuierlich senkrecht zur parallelen Achse 3 über eine Unterlage 18 verschoben, wodurch das aussen liegende Dielenelement 2 nicht mehr auf der Unterlage 18 auflliegt. Durch geeignete Mittel, beispeispielsweise durch Rollen oder Aktuatoren, wird nun eine Kraft 19 senkrecht zur Platte 1 auf das äussere Dielenelement 2 ausgeübt, wodurch das Dielenelement 2 entlang der Sollbruchstelle 11 abbricht. Es kann nun der weiteren Verarbeitung zugeführt werden, in der Regel dem Ausfräsen des Verbindunsgprofils.

Figur 8 zeigt schematisch eine weitere mögliche Gestaltungsform eines Teils einer erfindungsgemässen Vorrichtung zum Abtrennen der Dielenelemente 2, 2' von der Platte 1 durch Brechen. Nach dem Ausfräsen der ersten und zweiten Nuten 16, 17 wird auf die einzelnen Dielenelemente 2 auf der Seite der ersten Nut 16 eine nach unten wirkende Kraft 19, und auf der Seite der zweiten Nut eine entgegengesetzt nach oben wirkende Kraft 19', ausgeübt. Dadurch wird erreicht, dass die Dielenelemente 2 gleichzeitig von der Platte abbrechen. Die Kräfte 19, 19' können wiederum durch Aktuatoren oder geeignet ausgestaltete Rollen realisiert werden.

Figur 9 zeigt schematisch eine mögliche Gestaltungsform eines weiteren Teils einer erfindungsgemässen Vorrichtung zum Abtrennen der Dielenelemente 2, 2' von der Platte 1 durch Spalten. Nach dem Ausfräsen der ersten und zweiten Nuten 16, 17 wird ein Spaltelement 20 in Dielenlängsrichtung entlang jeder Sollbruchstelle 11 geführt. Das Spaltelement 20 kann beispielsweise als Keil oder als Klinge realisiert sein. In der gezeigten Ausgestaltungsform einer erfindungsgemässen Vorrichtung wird das Spaltelement 20 durch zwei Halteelemente 21, 21' getragen, welche in der ersten Nut 16 und der zweiten Nut 17 angeordnet sind. Eines der beiden Halteelemente 21, 21 kann auch weggelassen werden.

Figur 10 zeigt schematisch eine weitere mögliche Gestaltungsform eines Teils einer erfindungsgemässen Vorrichtung zum Abtrennen der Dielenelemente 2, 2' von der Platte 1 durch Spalten. Nach dem Ausfräsen der ersten und zweiten Nuten 16, 17 wird ebenfalls ein Spaltelement 20 in Dielenlängsrichtung entlang jeder Sollbruchstelle 11 geführt. Die Spaltelemente 20 sind sind in Form eines Winkels, beispielsweise aus Federstahl, auf einer Halteplatte 23 angebracht. Der das Halteelement 21 bildende Teil des Winkels senkrecht zur Plattenebene verläuft in der zweiten Nut 17.

### Bezugszeichenliste

- 1: Platte
- 2, 2': Dielenelement
- 3: Parallele Achsen
- 4, 4': Oberfläche
- 5, 5': Schneidfräseblatt
- 6: Erstes Verbindungsprofil
- 7: Zweites Verbindungsprofil
- 8, 8': Weggefrästes Material
- 9: Trägermaterial
- 10: Oberflächenbeschichtung
- 11: Sollbruchstelle
- 12, 12': Schneidenprofil
- 13: Querschnittachse
- 14, 14': Längskante
- 15, 15': Querkante
- 16: Erste Nut
- 17: Zweite Nut
- 18: Unterlage
- 19, 19': Kraftvektor
- 20: Spaltelement
- 21, 21': Halteelement
- 22, 22': Achse des Schneidfräseblatts
- 23: Halteplatte
- 24: Bewegungsrichtung der Platte
- 25, 25': Tiefste Stelle der Nut

- a: Ideale Dielenbreite
- b: Effektive Dielenbreite
- c: Verlustbereich

## Patentansprüche

1. Verfahren zur Herstellung von Dielenelementen (2) mit Verbindungsprofil (6,7) aus einer Platte (2),
**dadurch gekennzeichnet, dass**
- auf einer ersten Oberfläche (4) der Platte (1) entlang paralleler Achsen (3) jeweils eine erste Nut (16) ausgefräst wird, und auf einer entgegengesetzten zweiten Oberfläche (4') der Platte (1) entlang der gleichen parallelen Achsen (3) jeweils eine zweite Nut (17) ausgefräst wird, wobei die erste (16) und die zweite (17) Nut versetzt zueinander angeordnet sind;
- die Platte (1) entlang der parallelen Achsen (3) jeweils zwischen einer ersten Nut (16) und der dazugehörigen zweiten Nut (17) in einzelne Dielenelemente (2) aufgetrennt wird; und
- die Dielenelemente (2) mit Verbindungsprofilen (6,7) versehen werden.

2. Verfahren nach Anspruch 1, **dadurch gekennzeichnet, dass** die erste (16) und die zweite (17) Nut sich nicht überlappen.

3. Verfahren nach Anspruch 1 oder 2, **dadurch gekennzeichnet, dass** die Tiefe der ersten (16) und zweiten Nut (17) zusammengezählt im wesentlichen gleich gross ist wie die Dicke der Platte (1).

4. Verfahren nach einem der Ansprüche 1 bis 3, **dadurch gekennzeichnet, dass** die Platte (1) durch Brechen in einzelne Dielenelemente (2) aufgetrennt wird, wobei die Bruchflächen (11) jeweils zwischen einer ersten Nut (16) und der dazugehörigen zweiten Nut (17) verlaufen.

5. Verfahren nach Anspruch 4, **dadurch gekennzeichnet, dass** die Platte (1) gebrochen wird, indem nacheinander jeweils ein Dielenelement (2) entlang einer parallelen Achse (3) von der Platte (1) abgebrochen wird.

6. Verfahren nach Anspruch 4, **dadurch gekennzeichnet, dass** die Platte (1) entlang allen parallelen Achsen (3) gleichzeitig gebrochen wird.

7. Verfahren nach einem der Ansprüche 1 bis 3, **dadurch gekennzeichnet, dass**
die Platte (1) durch Spalten in einzelne Dielenelemente (2) aufgetrennt wird, wobei die Spaltflächen (11) jeweils zwischen einer ersten Nut (16) und der dazugehörigen zweiten Nut (17) verlaufen.

8. Verfahren nach Anspruch 7, **dadurch gekennzeichnet, dass** die Platte (1) gespalten wird, indem ein Spaltelement (20) entlang der parallelen Achse (3) geführt wird, wobei das Spaltelement (20) zwischen der ersten (16) und der zweiten (17) Nut angeordnet ist und die Platte (1) zwischen der ersten und der zweiten Nut spaltet.

9. Verfahren nach Anspruch 7 oder 8, **dadurch gekennzeichnet, dass** die Platte (1) entlang allen parallelen Achsen (3) gleichzeitig gespalten wird.

10. Verfahren nach einem der Ansprüche 1 bis 9, **dadurch gekennzeichnet, dass** die Platte (2) aus HDF als Trägermaterial (9) gefertigt ist.

11. Verfahren nach einem der Ansprüche 1 bis 10, **dadurch gekennzeichnet, dass** mindestens eine Oberfläche (4, 4') der Platte (1) eine Beschichtung (10) aufweist.

12. Verfahren nach einem der Ansprüche 1 bis 10, **dadurch gekennzeichnet, dass** eine Oberfläche (4) der Platte (1) beschichtet ist, wobei das Material der Beschichtung ausgewählt ist aus einer Gruppe bestehend aus Laminat, Kunststoff, Kork, Echtholz und Kombinationen davon.

13. Dielenelemente (2) hergestellt mit einem Verfahren nach einem der Ansprüche 1 bis 11.

14. Vorrichtung zur Herstellung von Dielenelementen (2) mittels eines Verfahrens nach einem der Ansprüche 1 bis 12, **dadurch gekennzeichnet, dass**
mittels einer ersten Gruppe von Fräsen (5) eine Anzahl parallele erste Nuten (16) in eine erste Oberfläche (4) einer Platte (1) fräsbar sind, und
mittels einer zweiten Gruppe von Fräsen (5') eine gleiche Anzahl parallele zweite Nuten (17) in eine zweite Oberfläche (4') der Platte (1) fräsbar sind,
wobei die Platte (1) zwischen den zwei Gruppen von Fräsen (5,5') hindurchführbar ist.

15. Vorrichtung nach Anspruch 14, **dadurch gekennzeichnet, dass** die Fräsen (5,5') Sägefräsen oder Nutfräsen sind.

16. Vorrichtung nach Anspruch 14 oder 15, **dadurch gekennzeichnet, dass** mit der Vorrichtung die Platte (1) entlang von Sollbruchstellen (11) der Platte (1) in mehrere Dielenelemente (2) auftrennbar ist,
wobei die Sollbruchstellen (11) zwischen den ersten (16) und zweiten (17) Nuten angeordnet sind.

17. Vorrichtung nach Anspruch 16, **dadurch gekennzeichnet, dass** mit der Vorrichtung die Dielenelemente (2) entlang von Sollbruchstellen (11) von der Platte (1) abbrechbar sind.

18. Vorrichtung nach Anspruch 16, **dadurch gekennzeichnet, dass** mit der Vorrichtung die Dielenelemente (2) entlang von Sollbruchstellen (11) von der Platte (1) abspaltbar sind.
